# EUROPÄISCHE PATENTANMELDUNG

(11) **EP 4 778 848 A1**
(43) Veröffentlichungstag der Anmeldung: **22.07.2026**
(21) Anmeldenummer: 25212946.5
(22) Anmeldetag: 03.11.2025
(51) Int. Cl.: B65D 25/00, B65D 19/18

(54) **VERSCHLUSS FÜR EINE LADELUKE EINES TRANSPORTBEHÄLTERS SOWIE TRANSPORTBEHÄLTER**

(30) Priorität: 20.01.2025 DE 102025101882
(71) Anmelder: Infinex Holding GmbH, 72221 Haiterbach (DE)
(72) Erfinder: Hartl, Martin, 72160 Horb am Neckar (DE); Hirmer, Thomas, 72221 Haiterbach (DE)
(74) Vertreter: Mammel und Maser Patentanwälte PartG mbB

(57) **Zusammenfassung**

Die Erfindung betrifft einen Verschluss für eine Ladeluke eines Transportbehälters sowie einen Transportbehälter, wobei die Ladeluke (19) eine Ladeöffnung in der Seitenwand (16) schließt und schwenkbar mit der Seitenwand (16) verbunden ist, mit einem Verbindungsabschnitt (34), an dem zwei im Abstand zueinander angeordnete Laschen (31, 32) vorgesehen sind, wobei die eine Lasche (32) sich vom Verbindungsabschnitt (34) aus in und entgegen einer Verschieberichtung (35) erstreckt und in die eine Verschieberichtung (35) einen Verriegelungsabschnitt (37) um-fasst, und die andere Lasche (31) als eine verkürzte Lasche ausgebildet ist, welches sich von dem Verbindungsabschnitt (34) aus nur in die eine Verschieberichtung (35) erstreckt, und einen Verriegelungsabschnitt (37) umfasst, wobei die beiden Verriegelungsabschnitte (37) der Laschen (31, 32) eine Verriegelung (39) bilden.

## Beschreibung

Die Erfindung betrifft einen Verschluss für eine Ladeluke eines Transportbehälters sowie einen Transportbehälter.

Aus der DE 20 2005 009 037 U1 ist ein Verschluss für eine Ladeluke in einer Seitenwand eines Transportbehälters bekannt. Die Ladeluke bildet in einer geschlossenen Position einen Abschnitt der Seitenwand und ist entlang einer Seitenkante an der Seitenwand durch ein Scharnier mit der Seitenwand zum Öffnen und Schließen verbunden. In der Ladeluke sind wenigstens zwei mit Abstand zueinander angeordnete Verschlüsse vorgesehen. Diese Verschlüsse weisen zwei mit Abstand zueinander ausgerichtete Laschen auf, die eine Verriegelung bilden, die in einer Verriegelungsposition des Verschlusses zur Ladeluke einen inneren und einen äußeren Wandabschnitt der Seitenwand umgreift. Dieser Verschluss weißt jeweils einen Befestigungsabschnitt an der Lasche auf, um die Laschen zu einem Verschluss zu verbinden.

Aus der DE 10 2011 014 320 A1 ist ein Behälter mit einer durch eine Klappe verschließbaren Ladenöffnung bekannt. Durch eine Verriegelung kann die Klappe in einer Schließposition zur Seitenwand gehalten werden. Die Verriegelung umfasst einen Verriegelungsabschnitt mit zwei Riegeln, wobei in einer Offenstellung der Verriegelung der eine der beiden Riegel über den Rand der Klappe hervorsteht, sodass bei einer Schließbewegung der Ladeluke der überstehende Bereich des Riegels an einer Außenseite der Seitenwand anliegt, um darauffolgend durch eine Verschiebebewegung die Verriegelung zu schließen. Die Verriegelung ist zweiteilig ausgebildet, wobei die beiden Riegel durch eine Verrastung miteinander verbindbar sind.

Der Erfindung liegt die Aufgabe zugrunde, einen Verschluss für eine Ladeluke in einer Seitenwand eines Transportbehälters sowie einen Transportbehälter vorzuschlagen, wodurch eine Kostenreduzierung ermöglicht ist.

Diese Aufgabe wird durch einen Verschluss für eine Ladeluke in einer Seitenwand eines Transportbehälters gelöst, bei welchen an einem Verbindungsabschnitt zwei Laschen vorgesehen sind, wobei die eine Lasche sich von dem Verbindungsabschnitt aus in und entgegen einer Verschieberichtung des Verschlusses erstreckt und die andere Lasche als eine verkürzte Lasche ausgebildet ist, welche sich vom Verbindungsabschnitt aus nur in die eine Verschieberichtung erstreckt, und wobei die einander gegenüberliegenden Laschenabschnitte eine Verriegelung bilden. Dieser Verschluss weist den Vorteil auf, dass ein einfaches Einsetzen in eine Öffnung in der Ladeluke oder in der Seitenwand ermöglicht ist. Durch die schnelle Montage kann eine Kostenreduzierung erzielt werden. Zudem kann die Herstellung eines solchen Verschlusses vereinfacht sein. Durch die Verriegelung, welche durch die verkürzte Lasche, als auch die gegenüberliegende Lasche gebildet ist, kann bei der Position des Verschlusses in einer Verriegelungsposition die Ladeluke in der Ladenöffnung der Seitenwand gehalten werden, um diese zu verschließen. Durch eine einfache Verschiebebewegung des Verschlusses in der Öffnung entgegengesetzt zur Verriegelungsposition kann die Ladeluke geöffnet werden.

Bevorzugt ist vorgesehen, dass die eine Lasche, welche sich in und entgegen der Verschieberichtung erstreckt, dem Verriegelungsabschnitt gegenüberliegend einen Verschlussabschnitt aufweist, durch welchen bei der Anordnung des Verschlusses in einer Verriegelungsposition die Öffnung in der Ladeluke oder der Seitenwand überdeckt ist. Dies ermöglicht, dass der Innenraum des Transportbehälters von außen nicht frei zugänglich ist, d.h., dass in der Verriegelungsposition des Verschlusses die Öffnung durch den Verschlussabschnitt zumindest abgedeckt ist.

Bevorzugt ist vorgesehen, dass die Laschen und der Verbindungabschnitt einteilig ausgebildet sind. Insbesondere ist der Verschluss als ein Spritzgussteil aus Kunststoff ausgebildet. Dadurch kann eine kostengünstige Herstellung ermöglicht sein. Zudem ist eine einfache Handhabung und ein einfaches Positionieren des Verschlusses in der Öffnung der Ladeluke oder Seitenwand gegeben. Alternativ kann vorgesehen sein, dass die verkürzte Lasche mit dem Verbindungsabschnitt verbindbar ist, vorzugsweise einer Steck- und/oder Rastverbindung, wobei die andere Lasche an dem Verbindungsabschnitt einteilig ausgebildet ist. Des Weiteren kann alternativ vorgesehen sein, dass die andere Lasche mit dem Bindungsabschnitt verbindbar ist, wobei die verkürzte Lasche mit dem Verbindungsabschnitt einteilig ausgebildet ist.

Des Weiteren ist bevorzugt vorgesehen, dass der Verbindungsabschnitt zwei einander gegenüberliegende Führungsabschnitte mit jeweils einer Führungsfläche aufweisen, durch welche der Verbindungsabschnitt in der Öffnung in der Ladeluke oder Seitenwand verschiebbar geführt ist. Durch diese Führungsfläche des Führungsabschnitts kann gleichzeitig eine Verdrehsicherung des Verschlusses in der Öffnung gebildet werden, sodass dieser Verschluss nur in und entgegen der Verschieberichtung verschiebbar ist.

Insbesondere ist vorgesehen, dass der Verbindungsabschnitt zumindest eine Verdrehkulisse aufweist, welche einen Einfädelbereich und den Führungsabschnitt umfasst, wobei der Einfädelbereich in den Führungsabschnitt übergeht. Dies weist den Vorteil auf, dass der Verschluss zur Fixierung in der Öffnung zunächst in einer Zwischenposition anordenbar ist und darauffolgend durch eine Drehbewegung in eine Gebrauchsposition in der Öffnung überzuführen, in welcher der Verschluss nur noch die Verschiebebewegung durchführt.

Insbesondere ist vorgesehen, dass zwei Verdrehkulissen punktsymmetrisch zu einer Drehachse des Verbindungsabschnittes ausgebildet sind, welche eine Drehbewegung des Verschlusses in der Öffnung in nur eine Drehrichtung freigeben. Dadurch wird ermöglicht, dass der lagerichtige Einbau des Verschlusses in die Öffnung der Ladeluke oder der Seitenwand gewährleistet ist.

Nach einer weiteren vorteilhaften Ausgestaltung der Verdrehkulisse ist vorgesehen, dass der Einfädelbereich vor dem Übergang in den Führungsabschnitt oder in dem Übergang zum Führungsabschnitt eine Überhöhung aufweist. Nach dem Positionieren des Verschlusses in einer Zwischenposition und einer anschließenden Verdrehung des Verschlusses zum Überführen in eine Gebrauchsposition wird eine erhöhte Kraft erforderlich, um den Verbindungsabschnitt aus der Zwischenposition in die Gebrauchsposition zu verdrehen. Dadurch wird ermöglicht, dass ein ungewolltes Zurückdrehen des Verschlusses verhindert ist. Somit wird der Verschluss selbsthaltend in der Gebrauchsposition zur Öffnung verschiebbar gehalten, in welcher nur noch eine Verschiebebewegung innerhalb der Öffnung ermöglicht ist.

Des Weiteren ist bevorzugt vorgesehen, dass der Führungsabschnitt in der Breite jeweils durch eine Innenseite der Laschen begrenzt ist. Dies ermöglicht eine einfache konstruktive Ausgestaltung und Führung.

Bevorzugt ist vorgesehen, dass die verkürzte Lasche an den Verbindungsabschnitt angrenzend und gegenüber diesem hervorstehend zumindest einen Eckbereich aufweist, wobei zumindest einer der Eckbereiche in der Dicke reduziert ist, sodass ein Abstand zwischen der Innenseite der einen Lasche und dem Eckbereich der verkürzten Lasche vergrößert ist. Dies ermöglicht ein vereinfachtes Einfädeln der Verdrehkulisse in den Rand der Öffnung beim Überführen des Verschlusses aus der Zwischenposition in die Gebrauchsposition.

Vorteilhafterweise ist an einer Innenseite des Verschlussabschnittes von der einen Lasche eine Rückdrehsicherung vorgesehen, so dass ein Rückdrehen des Verschlusses aus der Gebrauchsposition zum Lösen aus der Öffnung nur erschwert möglich ist, oder sogar verhindert ist.

Die der Erfindung zugrundeliegende Aufgabe wird des Weiteren durch einen Transportbehälter gelöst, welcher in einer Seitenwand eine Ladeluke zum Verschließen einer Ladenöffnung aufweist, welche schwenkbar mit der Seitenwand verbunden ist, wobei zumindest ein Verschluss nach einem der hier beschriebenen Ausführungsformen in einer Öffnung in der Ladeluke oder der Seitenwand angeordnet ist. Dieser Verschluss ermöglicht eine einfache Montage in der Öffnung. Gleichzeitig ist die erforderliche einfache Bedienung und die Verriegelungsfunktion gegeben.

Bevorzugt ist vorgesehen, dass zur Montage des Verschlusses in der Öffnung zunächst die Lasche des Verriegelungsabschnitts, insbesondere die verkürzte Lasche des Verriegelungsabschnitts, in die Öffnung eingeführt wird und im Anschluss daran durch eine Drehbewegung der Verschluss in die Gebrauchsposition überführbar ist. Dadurch ist eine schnelle und einfache, als auch sichere Montage gegeben. Aufgrund der verkürzten Lasche ist das einfache Einfädeln des Verschlusses in die Öffnung vereinfacht ermöglicht.

Der Verschluss kann nach dem Einführen der Lasche, insbesondere der verkürzten Lasche, in die Öffnung derart in einer Zwischenposition in der Öffnung angeordnet werden, in welcher der Verbindungsabschnitt in der Öffnung positioniert ist, wobei vorzugsweise die Längsachse des Verschlusses um 90 Grad verdreht zur Längsachse der Öffnung ausgerichtet ist. Bevorzugt ist dabei vorgesehen, dass die Breite der Öffnung in der Ladeluke oder Seitenwand schmäler als die Breite der Laschen ausgebildet ist. Ausgehend von der Zwischenposition kann der Verschluss vorzugsweise durch eine einmalige Drehbewegung, insbesondere um 90 Grad, in die Gebrauchsposition übergeführt werden.

Durch die bevorzugte Ausgestaltung von zumindest einer Verdrehkulisse an dem Verbindungsabschnitt kann in einfacher Weise die Drehbewegung durchgeführt werden. Diese Verdrehkulisse weist bevorzugt einen Einfädelbereich und einen sich daran anschließenden Führungsabschnitt auf, die ineinander übergehen. Der Einfädelbereich weißt bevorzugt einen gekrümmten oder bogenförmigen Verlauf auf, der in den Führungsabschnitt mit geradliniger Führungsfläche übergeht. Dadurch kann in einfacher Weise ein Positionieren der Randbereiche der Öffnung in den Führungsabschnitten des Verschlusses durch eine Drehbewegung des Verschlusses aus der Zwischenposition in die Gebrauchsposition ermöglicht werden.

Bevorzugt ist vorgesehen, dass an dem Verbindungsabschnitt zwei einander gegenüberliegende Verdrehkulissen angeordnet sind, die vorzugsweise punktsymmetrisch zu einer Drehachse des Verbindungsabschnittes ausgerichtet sind. Dadurch kann ein gleichzeitiges Einfädeln der Führungsabschnitte in den jeweiligen Randbereich der Öffnung ermöglicht sein.

Bevorzugt ist vorgesehen, dass vor einem Übergang des Einfädelbereiches in den Führungsabschnitt, oder im Übergang zwischen dem Einfädelbereich und dem Führungsabschnitt eine Überhöhung vorgesehen ist.

Dadurch ist der Abstand, insbesondere im Bereich der beiden Erhöhungen der einander gegenüberliegenden Verdrehkulissen größer als die Breite der Öffnung in der Ladeluke oder Seitenwand. Dies ermöglicht, dass nach dem Aufbringen eines erhöhten Kraftaufwandes bei der Drehbewegung des Verschlusses bzw. bei dem Verdrehen des Verschlusses aus der Zwischenposition in die Gebrauchsposition nachfolgend eine selbsthaltende Ausrichtung des Führungsabschnitts in der Öffnung der Ladeluke oder der Seitenwand gegeben ist.

Gemäß einer bevorzugten Ausführungsform des Verschlusses kann vorgesehen sein, dass dieser eine Rückdrehsicherung an einer Innenseite des Verschlussabschnittes der Lasche aufweist. Dadurch kann nach dem Überführen des Verschlusses in die Gebrauchsposition ein selbstständiges Lösen des Verschlusses aus der Öffnung in der Ladeluke oder Seitenwand erschwert oder verhindert werden.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine perspektivische Ansicht eines Transportbehälters,
- Figur 2: eine schematische Ansicht von vorne auf einen Verschluss des Transportbehälters gemäß Figur 1,
- Figur 3: eine schematische Ansicht von oben auf den Verschluss gemäß Figur 2,
- Figur 4: eine schematische Seitenansicht des Verschlusses gemäß Figur 2,
- Figur 5: perspektivische Rückansicht des Verschlusses gemäß Figur 2,
- Figur 6: eine schematische Ansicht von der Rückseite des Verschlusses gemäß Figur 2,
- Figur 7: eine schematische Ansicht einer Zwischenposition des Verschlusses bei der Montage in einer Öffnung,
- Figur 8: eine schematische Ansicht einer weiteren Arbeitsposition des Verschlusses bei der Montage in die Öffnung,
- Figur 9: eine schematische Ansicht des Verschlusses in einer Gebrauchsposition in der Öffnung,
- Figur 10: eine schematische Schnittansicht entlang der Linie IX-IX in Figur 9, und
- Figur 11: eine schematische Schnittansicht des Verschlusses gemäß Figur 10 in einer Entriegelungsposition.

In Figur 1 ist eine perspektivische Ansicht eines Transportbehälters 11 dargestellt. Beispielsweise ist der Transportbehälter 11 als ein zusammenlegbarer Behälter ausgebildet. Der Transportbehälter 11 umfasst einen Boden 12, der beispielsweise palettenförmig ausgebildet ist. Der Boden 12 nimmt eine Hülse oder einen Ring 14 auf, der beispielsweise vier Seitenwände 16 umfasst. Dieser Ring 14 ist bevorzugt faltbar ausgebildet. Auf dem Ring 14 ist ein Deckel 17 vorgesehen, der den Transportbehälter 11 schließt. Der Deckel kann haubenförmig ausgebildet sein. Eine solche Ausführungsform des Transportbehälters 11 weist den Vorteil auf, dass der zusammengefaltete Ring 14 auf den Boden 12 aufgelegt und anschließend von dem Deckel 17 abgedeckt ist, sodass ein kleines Raumvolumen im zusammengepackten Zustand für den Rücktransport gegeben ist. Der Transportbehälter 11 ist bevorzugt aus Kunststoff, insbesondere recyclingfähigem Kunststoff, hergestellt. Die Seitenwände 16 können aus zwei- oder dreischichtigen Kunststofffolien ausgebildet sein.

Die Seitenwand 16 weist eine Ladeluke 19 auf, die an einer Oberseite der Seitenwand 16 angrenzt. Die Ladeluke 19 kann über ein Scharnier an der Seitenwand 16 ausgebildet sein, sodass die Ladeluke 19 aus der in Figur 1 dargestellten Schließposition 22 in eine gestrichelt dargestellte Entladeposition 23 übergeführt werden kann. Die Ladeluke 19 ist beispielsweise durch zwei Verschlüsse 24 in der Schließposition 22 gehalten. Durch eine Verschiebebewegung der Verschlüsse 24 gemäß den dargestellten Pfeilen kann der jeweilige Verschluss 24 in eine Entriegelungsposition übergeführt werden, sodass darauffolgend die Ladeluke 19 aus der Schließposition 22 in die Entladeposition 23 übergeführt werden kann. An der Seitenwand 16 sind Halteelemente 29 vorgesehen, durch welche die Ladeluke 19 in der Entladeposition 23 fixiert gehalten werden kann.

In den Figuren 2 bis 6 sind verschiedene Ansichten des Verschlusses 24 dargestellt, welcher bei dem Transportbehälter 11 gemäß Figur 1, insbesondere bei einer Seitenwand 16 mit einer Ladeluke 19 eingesetzt ist. Die Seitenwand 16 muss nicht Teil eines Ringes 14 sein.

Der Verschluss 24 weist zwei Laschen 31, 32 auf, die an einem Verbindungsabschnitt 34 vorgesehen sind. Der Verschluss 24 ist gemäß dem dargestellten Doppelpfeil in und entgegen einer Verschieberichtung 35 in einer Öffnung 36 (Figur 7) verschiebbar. Die Öffnung 36 kann in der Ladeluke 19 oder benachbart dazu in der Seitenwand 16 vorgesehen sein. Im Ausführungsbeispiel ist die Öffnung 36 in der Ladeluke 19 vorgesehen.

Die eine an dem Verbindungsabschnitt 34 angeordnete Lasche 32 erstreckt sich in und entgegen der Verschieberichtung 35, so dass diese Lasche 32 einen Verriegelungsabschnitt 37 und einen Verschlussabschnitt 38 umfasst. Die andere Lasche 31 erstreckt sich von dem Verbindungsabschnitt 34 nur in die eine Verschieberichtung 35, sodass diese Lasche 31 nur einen Verriegelungsabschnitt 37 aufweist. Die beiden Verriegelungsabschnitte 37 der Laschen 31, 32 bilden eine Verriegelung 39, um die Ladeluke 19 in einer Schließposition 22 zur Seitenwand 16 zu fixieren.

Die Lasche 31 ist somit als eine verkürzte Lasche ausgebildet im Vergleich zu der Lasche 32. Bevorzugt erstreckt sich die Lasche 31 über den gesamten Bereich des Verbindungsabschnitts 34, sowie entlang des Verriegelungsabschnitts 37. Der Verriegelungsabschnitt 37 der Laschen 31, 32 kann gleich ausgebildet sein. Alternativ kann der Verriegelungsabschnitt 37 der Lasche 31 auch verkürzt gegenüber dem Verriegelungsabschnitt 37 der Lasche 32 ausgebildet sein, sodass in einer Offenstellung des Verschlusses 24 der Verriegelungsabschnitt 37 der Lasche 32 an einer Außenseite der Seitenwand 16 anliegt und der verkürzte Verriegelungsabschnitt 37 der Lasche 31 daran vorbeigeführt werden kann.

Die verkürzte Lasche 31 ist in der Breite bevorzugt schmäler als die Lasche 32 ausgebildet. Die Lasche 32 ist bevorzugt zur Außenseite der Seitenwand 16 in der Öffnung 36 ausgerichtet.

Die Lasche 31 und die Lasche 32 sind durch den Verbindungsabschnitt 34 im Abstand zueinander fest angeordnet. Dadurch kann ein Randabschnitt der Öffnung 36 in der Ladeluke 19 oder in der Seitenwand 16 zwischen den beiden Laschen 31, 32 positioniert werden, sodass der Verschluss 24 gemäß der Verschieberichtung 35 verschiebbar geführt ist. Der Abstand der Laschen 31, 32 ist an die Dicke des Randabschnitts der Öffnung 36 angepasst.

Der Verbindungsabschnitt 34 weist die Funktion auf, dass der Verschluss 24 in der Öffnung 36 verschiebbar geführt ist. Der Verbindungsabschnitt 34 weist auch die Funktion auf, dass der Verschluss 24 in einfacher Weise in der Öffnung 36 montierbar ist. Für diese Funktion ist der Verbindungsabschnitt 34 bevorzugt wie nachfolgend beschrieben ausgeführt.

Der Verbindungsabschnitt 34 kann beispielsweise eine rechteckförmige oder trapezförmige Kontur aufweisen. An dem Verbindungsabschnitt 34 ist zumindest eine Verdrehkulisse 41 vorgesehen. Vorzugsweise sind zwei einander gegenüberliegende Verdrehkulissen 41 vorgesehen, welche um eine Drehachse 43 oder um eine Mittelachse des Verbindungsabschnitts 34 bevorzugt punktsymmetrisch ausgebildet sind. Diese Verdrehkulisse 41 umfasst einen Einfädelbereich 42, der in einen Führungsabschnitt 44 mit einer Führungsfläche 45 übergeht. Der Einfädelbereich 42 ist gekrümmt oder kreisbogenförmig ausgebildet. Die Führungsfläche 45 ist bevorzugt geradlinig gebildet. In einem Übergangsbereich zwischen dem Einfädelbereich 42 und dem Führungsabschnitt 44, oder in dem Einfädelbereich 42 vor dem Übergangsbereich zum Führungsabschnitt 44 ist bevorzugt eine Überhöhung 46 vorgesehen. Ein Abstand zwischen den beiden Überhöhungen 46 der einander gegenüberliegenden Verdrehkulissen 41 ist größer als die Breite der Öffnung 36.

Die verkürzte Lasche 31 weist an einem stirnseitigen Bereich des Verbindungsabschnittes 34 einen Eckbereich 48 auf, der in der Dicke reduziert ist. Insbesondere ist der Eckbereich 48 auf der Innenseite der verkürzten Lasche 31 mit einem Rücksprung versehen. Dies ermöglicht ein erleichtertes Einfädeln in die Öffnung 36, insbesondere bei einer Drehbewegung des in die Öffnung 36 eingesetzten Verbindungsabschnitt 34.

Die Lasche 32 weist an einer Innenseite des Verschlussabschnittes 38 eine Rückdrehsicherung 51 auf. Diese Rückdrehsicherung 51 ist vorzugsweise keilförmig ausgebildet und weist ausgehend von einem mittleren Bereich bzw. Längsmittelachse der Lasche 32 eine zunehmende Erhöhung zum Randbereich bzw. Längsseite der Lasche 32 auf.

Der in den Figuren 2 bis 6 dargestellte Verschluss 24 ist bevorzugt aus Kunststoff ausgebildet. Insbesondere ist dieser Verschluss 24 einteilig als Spritzgussteil hergestellt. Der Verbindungsabschnitt 34 ist dabei derart ausgebildet, dass dieser von der Vorderseite der Lasche 32 betrachtet eine Vertiefung aufweist, an dessen Boden die verkürzte Lasche 31 angebunden ist. Alternativ kann auch vorgesehen sein, dass im Bereich des Verbindungsabschnittes 34 eine Schnittstelle vorgesehen ist, sodass der Verschluss zweiteilig ausgebildet ist. Auch kann vorgesehen sein, dass die Lasche 31 an den Verbindungsabschnitt 34 aufclipsbar ist oder dass die Lasche 32 auf den Verbindungsabschnitt 34 verrastbar ist.

Ergänzend ist an der Außenseite der Lasche 32 im Bereich des Verriegelungsabschnittes 37 eine Vertiefung 52 vorgesehen. Diese Vertiefung 52 kann zur Aufnahme eines Halteelementes 29 dienen, sodass nach dem Öffnen der Ladeluke 19 die Ladeluke mit dem komplementären Halteelement 29 an der Seitenwand fixiert gehalten werden kann. Ein solches Halteelement 29 kann als Magnet oder als ein Flausch- und Klettband ausgebildet sein.

In der verkürzt ausgebildeten Lasche 31 sind beispielhaft weitere Vertiefungen 53 dargestellt. Diese können zur Aussteifung der Abschnitte an der Lasche 31 im Bereich des Führungsabschnittes 44 dienen.

In den Figuren 7 bis 9 sind beispielhaft Arbeitsschritte zum Einsetzen des Verschlusses 24 in die Öffnung 36 dargestellt, die in der Ladeluke 19 oder in der Seitenwand 16 sein kann. Zu Beginn der Montage des Verschlusses 24 in die Öffnung 36 wird ein Randabschnitt der Öffnung 36 zwischen der Lasche 31 und der Lasche 32 positioniert. Anders ausgedrückt wird die Lasche 32 zu einer Vorderseite der Öffnung 36 und die Lasche 31 zu einer Rückseite der Öffnung 36 positioniert, sodass darauffolgend der Verschluss 24 gemäß Pfeil 55 in die Öffnung 36 hineingeschoben werden kann. Dabei ist der Wandabschnitt der Ladeluke 19 zwischen den Laschen 31, 32 positioniert. Der Verschluss 24 wird so lange in Pfeilrichtung 55 verschoben, bis der Verbindungsabschnitt 34 vollständig in die Öffnung 36 eingreift bzw. darin positioniert ist. Diese Anordnung ist eine Zwischenposition 56, die in Figur 7 dargestellt ist.

Nach dem Einfädeln des Verschlusses 24 in die Öffnung 36 und dem Überführen in die Zwischenposition 57 erfolgt in einem nachfolgenden Arbeitsschritt ein Verdrehen des Verschlusses 24 gemäß Pfeil 56, wie dies in Figur 8 dargestellt ist. Diese Drehbewegung des Verschlusses 24 erfolgt dabei in nur eine Drehrichtung, sodass die Verdrehkulisse 41 in Bezug auf den Rand der Öffnung 36 zum Eingriff kommt. Dabei erfolgt gleichzeitig ein Einfädeln des Eckbereiches 48 der Lasche 31. Diese Drehbewegung ist in einer ersten Phase leichtgängig, bis der Verschluss 24 in eine Übergangsposition 58 gelangt, in welcher die Überhöhungen 46 an dem jeweiligen Rand der Öffnung 36 anliegen.

Nach dem Aufbringen einer erhöhten Kraft in derselben Drehrichtung gemäß Pfeil 56 können die Randabschnitte der Öffnung 36 zumindest geringfügig aufgeweitet werden, sodass die Drehbewegung des Verschlusses 24 über die Überhöhung 46 hinweg geführt wird. Im Anschluss daran kann ein vorzugsweise selbstständiges Überführen des Verschlusses 24 in eine Gebrauchsposition 59 geführt werden, wie dies in Figur 9 dargestellt ist. Der Verschluss 24 ist durch die Führungsflächen 45 der jeweiligen Führungsabschnitte 44 innerhalb der Öffnung 36 entlang des Pfeiles 35 verschiebbar.

Die Rückdrehsicherung 51, welche in der Gebrauchsposition 56 des Verschlusses 24 innerhalb der Öffnung 36 positioniert ist, verhindert ein Rückdrehen des Verschlusses 24 in eine Position gemäß Figur 7 oder 8. Somit bleibt der Verschluss 24 in seiner Gebrauchsposition 59 gesichert.

In Figur 10 ist eine schematische Schnittansicht entlang der Linie IX-IX gemäß Figur 9 dargestellt. Der Verschluss 24 ist in der Verriegelungsposition 61 angeordnet. Die Verriegelungsabschnitte 37 der Laschen 31, 32 umgreifen einen Randbereich der Seitenwand 16, wodurch die Ladeluke 19 geschlossen zur Seitenwand 16 gehalten ist. Aus dieser Darstellung geht auch hervor, dass in der Verriegelungsposition 61 des Verschlusses 24 sich der Verschlussabschnitt 38 der Lasche 32 derart erstreckt, dass die Öffnung 36 von außen betrachtet geschlossen ist. Dies verhindert ein leichtes Eindringen von Verunreinigungen oder Fremdkörpern in das Innere des Transportbehälters 11.

Nach dem Überführen des Verschlusses 24 in die Entriegelungsposition 62, wie dies in Figur 11 dargestellt ist, überdeckt der Verriegelungsabschnitt 37 der Lasche 32 die Öffnung 36. Somit ist die Öffnung 36 in jeder Endlage des Verschlusses 24 nach außen geschlossen.

## Patentansprüche

1. Verschluss für eine Ladeluke (19) in einer Seitenwand (16) eines Transportbehälters (11), wobei die Ladeluke (19) eine Ladeöffnung in der Seitenwand (16) schließt und schwenkbar mit der Seitenwand (16) verbunden ist, mit einem Verbindungsabschnitt (34), an dem zwei im Abstand zueinander angeordnete Laschen (31, 32) vorgesehen sind, **dadurch gekennzeichnet, dass** die eine Lasche (32) sich vom Verbindungsabschnitt (34) aus in und entgegen einer Verschieberichtung (35) erstreckt und in die eine Verschieberichtung (35) einen Verriegelungsabschnitt (37) umfasst, und die andere Lasche (31) als eine verkürzte Lasche ausgebildet ist, welches sich von dem Verbindungsabschnitt (34) aus nur in die eine Verschieberichtung (35) erstreckt, und einen Verriegelungsabschnitt (37) umfasst, wobei die beiden Verriegelungsabschnitte (37) der Laschen (31, 32) eine Verriegelung (39) bilden.

2. Verschluss nach Anspruch 1, **dadurch gekennzeichnet, dass** die eine Lasche (32), welches sich in und entgegen der Verschieberichtung (35) erstreckt, dem Verriegelungsabschnitt (37) gegenüberliegend einen Verschlussabschnitt (38) aufweist, durch welchen der Verschluss (24) in einer Verriegelungsposition (61) die Öffnung (36) in der Ladeluke (19) oder der Seitenwand (16) überdeckt.

3. Verschluss nach Anspruch 1 oder 2, **dadurch gekennzeichnet, dass** die Laschen (31, 32) und der Verbindungsabschnitt (34) einteilig ausgebildet sind, oder dass die verkürzte Lasche (31) mit dem Verbindungsabschnitt (34) verbindbar ist, der einteilig die andere Lasche (32) umfasst, oder dass die eine Lasche (32) mit dem Verbindungsabschnitt (34) verbindbar ist, der mit der verkürzten Lasche (31) einteilig ausgebildet ist.

4. Verschluss nach einem der vorhergehenden Ansprüche, **dadurch gekennzeichnet, dass** der Verbindungsabschnitt (34) zumindest einen Führungsabschnitt (44), vorzugsweise zwei einander gegenüberliegende Führungsabschnitte (44), mit einer Führungsfläche (45) aufweist, durch welche der Verbindungsabschnitt (34) in der Öffnung (36) verschiebbar geführt ist.

5. Verschluss nach Anspruch 4, **dadurch gekennzeichnet, dass** der Verbindungsabschnitt (34) zumindest eine Verdrehkulisse (41) aufweist, welche einen Einfädelbereich (42) und den einen Führungsabschnitt (44) aufweist, wobei der Einfädelbereich (42) in den Führungsabschnitt (44) übergeht, oder dass an dem Verbindungsabschnitt (34) zwei Verdrehkulissen (41) vorgesehen sind, die punktsymmetrisch zu einer Drehachse (43) des Verbindungsabschnitts (41) ausgerichtet sind und vorzugsweise nur eine Drehrichtung des Verschlusses (24) zur Montage in der Öffnung (36) freigeben.

6. Verschluss nach Anspruch 5, **dadurch gekennzeichnet, dass** der Einfädelbereich (42) vor dem Übergang in den Führungsabschnitt (44) oder in dem Übergang zwischen dem Einfädelbereich (42) und dem Führungsabschnitt (44) eine Überhöhung (46) aufweist.

7. Verschluss nach einem der vorhergehenden Ansprüche, **dadurch gekennzeichnet, dass** der Führungsabschnitt (44) des Verbindungsabschnittes (41) in der Breite jeweils durch eine Innenseite der Laschen (31, 32) begrenzt ist.

8. Verschluss nach einem der vorhergehenden Ansprüche, **dadurch gekennzeichnet, dass** die verkürzte Lasche (31) in entgegengesetzter Richtung zum Verriegelungsabschnitt (37) an den Verbindungsabschnitt (34) angrenzt und vorzugsweise sich nicht darüber hinaus erstreckt, und seitlich gegenüber dem Verbindungsabschnitt (34) hervorstehend zumindest einen Eckbereich (48) aufweist, dessen Wandstärke reduziert ist, sodass ein Abstand zwischen der Innenseite der einen Lasche (32) und dem Eckbereich (48) der verkürzten Lasche (31) vergrößert ist.

9. Verschluss nach einem der vorhergehenden Ansprüche, **dadurch gekennzeichnet, dass** an einer Innenseite des Verschlussabschnittes (38) der anderen Lasche (32) eine Rückdrehsicherung (51) vorgesehen ist.

10. Transportbehälter, insbesondere zusammenlegbarer Transportbehälter, der in einer Seitenwand (16) eine Ladeluke (19) zum Verschließen einer Ladeöffnung aufweist, welche schwenkbar mit der Seitenwand (16) verbunden ist, mit zumindest einem Verschluss (24), der in einer Öffnung (36) in der Seitenwand (16) oder der Ladeluke (19) angeordnet ist und aus einer Verriegelungsposition (61) zum Verschließen der Ladeluke (19) in der Seitenwand (16) in eine Entriegelungsposition (62) überführbar ist, um die Ladeluke (19) zu öffnen, **dadurch gekennzeichnet, dass** der Verschluss (24) nach einem der vorbeschriebenen Ausführungsformen gemäß einem der Ansprüche 1 bis 9 ausgebildet ist und in einer Gebrauchsposition (56) anordenbar ist, welche zumindest die Verriegelungsposition (61) oder die Entriegelungsposition (62) umfasst.

11. Transportbehälter nach Anspruch 10, **dadurch gekennzeichnet, dass** der Verschluss (24) zur Befestigung in der Öffnung (36) in der Gebrauchsposition (59) durch ein Einführen von der einen Lasche (31, 32), insbesondere der verkürzten Lasche (31), in die Öffnung (36) und einer anschließenden Drehbewegung des Verschlusses (24) in der Öffnung (36) in die Gebrauchsposition (59) überführbar ist.

12. Transportbehälter nach Anspruch 11, **dadurch gekennzeichnet, dass** der Verschluss (24) nach dem Einführen der einen Lasche (31) in die Öffnung (36) und dem Positionieren des Verbindungsabschnitts (34) in der Öffnung (36) durch eine anschließende Drehbewegung in die Gebrauchsposition (59) überführbar ist, oder dass der Verschluss (24) nach dem Einführen der einen Lasche (31) in die Öffnung (36) und dem Positionieren des Verbindungsabschnittes (41) in der Öffnung (36) mit dem Verriegelungsabschnitt (39) um 90 Grad versetzt zur Längserstreckung der Öffnung (36) in einer Zwischenposition (57) ausgerichtet ist und vorzugsweise ausgehend von der Zwischenposition (57) bei einer weiteren Drehbewegung des Verschlusses (24) um den Verbindungsabschnitt (41) in der Öffnung (36) die zumindest eine Verdrehkulisse (41) an dem Verbindungsabschnitt (34) in Eingriff mit dem jeweiligen Randbereich der Öffnung (36) kommt.

13. Transportbehälter nach einem der Ansprüche 10 bis 12, **dadurch gekennzeichnet, dass** der Verbindungsabschnitt (24) zumindest eine Verdrehkulisse (41) aufweist, die in einem Einfädelbereich (42) oder in einem Übergang zwischen dem Einfädelbereich (42) und einem Führungsabschnitt (44) der Verdrehkulisse (41) eine Überhöhung (46) aufweist, und vorzugsweise zwei einander gegenüberliegende Verdrehkulissen (41) an den Verbindungsabschnitt (34) vorgesehen sind und deren Überhöhungen (46) im Abstand größer als ein Abstand zwischen zwei parallelen Randabschnitten der Öffnung (36) ausgebildet ist.

14. Transportbehälter nach einem der Ansprüche 10 bis 13, **dadurch gekennzeichnet, dass** der Verschluss (24) durch eine Rückdrehsicherung (51) an einer Innenseite des Verschlussabschnittes (38) der anderen Lasche (32) gegen Lösen aus der Öffnung (36) gesichert ist.

15. Transportbehälter nach einem der Ansprüche 10 bis 14, **dadurch gekennzeichnet, dass** die eine Lasche (32) zu einer Außenseite der Ladeluke (19) oder Seitenwand (16) und die andere Lasche (31) zu einer Innenseite der Ladeluke (19) oder Seitenwand (16) ausgerichtet ist.
